# EUROPÄISCHE PATENTSCHRIFT

(11) **EP 3 034 456 B1**
(45) Veröffentlichungstag und Bekanntmachung des Hinweises auf die Patenterteilung: **01.03.2017**
(21) Anmeldenummer: 15197942.4
(22) Anmeldetag: 04.12.2015
(51) Int. Cl.: B66F 17/00

(54) **VERFAHREN ZUR LASTSCHWERPUNKTBESTIMMUNG BEI EINEM FLURFÖRDERZEUG**
METHOD FOR DETERMINING THE CENTER OF GRAVITY IN AN INDUSTRIAL TRUCK
PROCEDE DE DETERMINATION D'APPLICATION DES CHARGES POUR UN CHARIOT DE MANUTENTION

(30) Priorität: 16.12.2014 DE 102014118709; 21.01.2015 DE 102015100833
(43) Veröffentlichungstag der Anmeldung: 22.06.2016
(73) Patentinhaber: STILL GmbH, 22113 Hamburg (DE)
(72) Erfinder: Bullermann, Björn, 21073 Hamburg (DE); Von Zech, Gabriel, 22761 Hamburg (DE); Wede, Marc, 22941 Bargteheide (DE)
(74) Vertreter: Patentship Patentanwaltsgesellschaft mbH

(56) Entgegenhaltungen:
- EP-A1- 2 450 305
- EP-A2- 1 136 433
- WO-A1-2004/069568

## Beschreibung

Die Erfindung betrifft ein Verfahren zur Lastschwerpunktbestimmung bei einem Flurförderzeug. Insbesondere betrifft die Erfindung ein Verfahren zur Messung eines Lastabstands bei einem Flurförderzeug, wobei die Last auf einer höhenbeweglich an einem neigbaren Hubmast geführten Lastaufnahmevorrichtung aufliegt, insbesondere einer Lastgabel, mit Erfassungsmitteln für eine Hubhöhe, Erfassungsmitteln für ein Lastgewicht und mit Erfassungsmitteln für den Druck eines Hydraulikfluids in mindestens einem Neigezylinder des Hubmastes sowie mit einer Steuerung, die aus dem erfassten Druck eine Neigekraft und aus der Neigekraft, dem Lastgewicht und der Hubhöhe einen Lastabstand bestimmt.

Zum Anheben von Transportgütern sind Flurförderzeuge mit einem Hubmast bekannt, an dem eine Lastaufnahmevorrichtung höhenbeweglich geführt ist, insbesondere eine Lastgabel. Beispiele solcher Flurförderzeuge sind etwa Gabelstapler oder Schubmaststapler im Gegensatz zum Beispiel zu Niederhubgabelwagen, bei denen nur ein kurzer Hub von Gabelarmen vorgesehen ist, um eine Last vom Boden abheben und bewegen zu können. Im Regelfall wird die Lastgabel durch zwei Gabelzinken gebildet, die an einem Gabelträger montiert sind und mit denen eine Palette aufgenommen werden kann.

Bei der Handhabung von Lasten mit einer Lastgabel ist auch die Lage des Schwerpunkts einer aufliegenden Last von Bedeutung. Beispielsweise muss der Schwerpunkt ausreichend weit auf der Lastgabel sich befinden, um eine sichere Lage der Last auf der Lastgabel sicherzustellen. Ist dies nicht gewährleistet, kann es zu Unfällen oder Transportschäden kommen. Es wird daher im Regelfall davon ausgegangen, dass die Fahrer, beispielsweise eines Gabelstaplers, den Lastabstand einschätzen. Der Lastabstand kann unterschiedlich definiert sein und beispielsweise dem Abstand des Lastschwerpunkts von dem senkrechten Abschnitt von Gabelzinken einer Lastgabel entsprechen, oder auch dem Abstand zu einer senkrechten Linie auf ein unteres Stützlager des Hubmastes. Dabei ist der Lastabstand immer ein Maß für den Hebelarm, den eine aufliegende Last aufgrund ihrer Anordnung auf der Lastgabel bzw. der Lage ihres Schwerpunktes ausübt.

Nachteilig ist dabei, dass bei Lasten, die für den Fahrer nicht einsehbar sind, wie zum Beispiel in einem Regal, insbesondere auf hoch gelegenen Regalplätzen, oder bei Lasten, die als komplexe geometrische Gebilde ausgebildet sind bzw. in geschlossenen Transportkisten sich befinden, eine solche Einschätzung kaum oder nur schwer möglich ist.

Hubmasten von Gabelstaplern und auch von Schubmaststapler sind sehr häufig mit einer Neigevorrichtung ausgestattet, die es erlaubt den gesamten Hubmast mit der Lastaufnahmevorrichtung, bzw. einer Lastgabel, zu neigen. Dadurch kann insbesondere für einen sicheren Transport während der Fahrtstrecken eine Rückwärtsneigung der Lastgabel erreicht werden.

Dabei ist der Hubmast an einem unteren Stützlager drehbar gelagert und wird durch eine Neigestellvorrichtung in seiner Neigung eingestellt, im Regelfall durch zwei hydraulische Neigezylinder.

Sehr häufig sind bei Flurförderzeugen bereits Erfassungsmittel für ein Lastgewicht vorgesehen. Der tatsächliche Lastabstand kann dann bestimmt werden, wenn die Kräfte in der Neigestellvorrichtung erfasst wird, beispielsweise durch den in den hydraulischen Neigezylinder herrschenden Druck. Abhängig von dem wirksamen Hebelarm, bzw. dem Lastabstand ergeben sich unterschiedlich große Kräfte bei gleichem Lastgewicht.

Nachteilig an solchen Verfahren ist jedoch, dass bereits relativ kleine Ungenauigkeiten zu großen Fehlern bei der Bestimmung des Lastabstandes führen können.. Dies gilt umso mehr, da auch die Kräfte durch das Eigengewicht des Hubmastes bereits erheblich sind. Durch Reibungskräfte und Haftreibungskräfte können daher erhebliche Fehler entstehen. Eine solche Erfassung des Gewichts einer aufgenommenen Last wird beispielsweise in der EP1136 433 A1 offenbart.

Der vorliegenden Erfindung liegt die Aufgabe zugrunde, ein Verfahren zur Lastschwerpunktbestimmung bei einem Flurförderzeug zur Verfügung zu stellen, das die zuvor genannten Nachteile vermeidet, und mit dem kontinuierlich und in jeder Betriebssituation eine möglichst genaue Bestimmung des Lastschwerpunkts einer Last bei einem Flurförderzeug mit einem an einem Hubmast höhenbeweglich geführten Lastaufnahmevorrichtung möglich ist.

Diese Aufgabe wird durch ein Verfahren mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Messung eines Lastabstands bei einem Flurförderzeug, wobei die Last auf einer höhenbeweglich an einem neigbaren Hubmast geführten Lastaufnahmevorrichtung aufliegt, insbesondere einer Lastgabel, mit Erfassungsmitteln für eine Hubhöhe, Erfassungsmitteln für ein Lastgewicht und mit Erfassungsmitteln für den Druck eines Hydraulikfluids in mindestens einem Neigezylinder des Hubmastes sowie mit einer Steuerung, die aus dem erfassten Druck eine Neigekraft und aus der Neigekraft, dem Lastgewicht und der Hubhöhe einen Lastabstand bestimmt, die Steuerung durch Erfassungsmittel einen Stellweg und/oder eine Stellgeschwindigkeit des Neigezylinders erhält und eine Korrektur der Neigekraft durch Berücksichtigung der Reibung anhand einer Stribeck Funktion durchführt.

Vorteilhaft wird durch diese Kompensation der Reibungskraft die Bestimmung der Neigekraft verbessert, bei der sich bereits geringe Fehler relativ stark auf den berechneten Wert eines Lastabstands auswirken. Bei der Stribeck Funktion wird unterschieden zwischen Haftreibung bei einer relativen Bewegungsgeschwindigkeit von Hydraulikkolben zu Hydraulikzylinder von 0, einer Grenzreibung, wenn die Kraft groß genug ist, um eine Bewegung herbeizuführen, die jedoch sehr langsam ist, so dass die Reibungskraft im Wesentlichen noch der Haftreibung entspricht. In einem nachfolgenden Bereich einer Mischreibung kommt es noch zu Kontakten zwischen den Oberflächen des Hydraulikkolbens und Hydraulikzylinders und in diesen Bereich fällt die Reibung in einer typischen Kennlinie sehr rasch mit zunehmender Geschwindigkeit ab. Schließlich tritt eine mit der Geschwindigkeit linear auf deutlich niedrigerem Niveau zunehmende Flüssigkeitsreibung auf. Vorteilhaft wird bei dem Verfahren entsprechend einer Stribeck Funktion aus der direkt erfassten Neigegeschwindigkeit oder indirekt aus dem Stellweg des Neigezylinders bestimmten Neigegeschwindigkeit eine zu kompensierende Reibungskraft berechnet. Dies erhöht die Messgenauigkeit deutlich und vor allem steht ein Wert für den Lastabstand kontinuierlich in jedem Betriebszustand zur Verfügung. Für eine genauere Berechnung des Lastabstands ist der Stellweg des Neigezylinders erforderlich. In bevorzugter Ausführungsform kann daher die Neigegeschwindigkeit durch die Ableitung des Stellweges gebildet werden. Auch wenn es denkbar ist, nur ein Neigezylinder vorzusehen, so werden im Regelfall bei einem Hubmast zwei Neigezylinder verwendet. Die Erfassungsmittel können jeweils direkte Sensoren sein, aber auch indirekte Methoden der Erfassung, beispielsweise innerhalb einer Fahrzeugsteuerung aufgrund von mehreren anderen Sensorwerten. Vorteilhaft weisen viele Flurförderzeuge bereits Sensoren für den Druck in dem Hydrauliksystem sowie Lastgewicht- und Hubhöhensensoren auf.

Vorteilhaft werden der Stellweg und/oder die Stellgeschwindigkeit aus einer Drehzahl einer Hydraulikpumpe und/oder einer Ventilöffnung ermittelt.

Bei Hydraulikzylindern kann auf den Stellweg bzw. das Maß, inwieweit ein Hydraulikkolben aus dem Hydraulikzylinder ausgefahren ist, durch Aufintegrieren des Volumenstroms eines Hydraulikfluids geschlossen werden. Wenn der Druck bereits bekannt ist und die Öffnung eines Ventils, kann hieraus ein Volumenstrom abgeschätzt bzw. berechnet werden. Insbesondere bei Hydraulikpumpen, die als Verdrängerpumpen ein pro Umdrehung festgelegtes Fördervolumen haben, lässt sich ein solcher Volumenstrom auch aus den Drehzahlen der Hydraulikpumpe bestimmen.

Die Lastaufnahmevorrichtung kann durch eine hydraulische Hubvorrichtung, insbesondere einen Hubzylinder, angehoben werden, wobei durch Erfassungsmittel ein Hubdruck in dem Hubzylinder der Steuerung zugeführt wird und die Steuerung aus dem Hubdruck ein Lastgewicht bestimmt.

In einer Ausgestaltung des Verfahrens bestimmt die Steuerung eine Hubgeschwindigkeit aus der Hubhöhe oder erhält durch Erfassungsmittel eine Hubgeschwindigkeit und führt mithilfe der Hubgeschwindigkeit eine Korrektur des Lastgewichtes durch Berücksichtigung der Reibung anhand einer Stribeck Funktion durch.

Ebenso wie bei hydraulischen Neigezylindern können auch bei hydraulischen Hubzylindern die durch die Reibungskräfte sich ergebenden Fehler in Bezug auf die Messung des Lastgewichts korrigiert werden. Eine indirekte Messung des Lastgewichtes über den Druck einer hydraulischen Hubvorrichtung wird bevorzugt eingesetzt, da diese sehr robust und ein Drucksensor oftmals bereits vorhanden ist.

Die Steuerung kann die Temperatur eines Hydraulikfluids berücksichtigen.

Dadurch kann insbesondere eine Verbesserung der Messgenauigkeit bei der Inbetriebnahme eines kalten Fahrzeuges erreicht werden, bis sich die üblichen Betriebstemperaturen für die Hydraulikfluide einstellen.

Der Lastabstand kann in einer Anzeigevorrichtung des Flurförderzeugs angezeigt werden.

Weitere Vorteile und Einzelheiten der Erfindung werden anhand des in der schematischen Figur dargestellten Ausführungsbeispiels näher erläutert. Hierbei zeigt die Figur schematisch eine Steuerung 1, der der Hubruck 2 in einem Hubzylinder, die Hubgeschwindigkeit 3 einer Lastaufnahmevorrichtung und eine Hubmastneigung 4 zugeführt werden. Weiterhin erhält die Steuerung 1 einen Neigedruck 5 eines ersten Neigezylinders sowie einen Neigedruck 6 eines zweiten Neigezylinders und eine Hubhöhe 7 sowie eine Stellgeschwindigkeit 8 der Neigezylinder des Hubmastes. Aus diesen Werten bestimmt die Steuerung 1 den Lastabstand 9 einer auf der Lastaufnahmevorrichtung aufliegenden Last.

## Patentansprüche

1. Verfahren zur Messung eines Lastabstands bei einem Flurförderzeug, wobei die Last auf einer höhenbeweglich an einem neigbaren Hubmast geführten Lastaufnahmevorrichtung aufliegt, insbesondere einer Lastgabel, mit Erfassungsmitteln für eine Hubhöhe (7), Erfassungsmitteln für ein Lastgewicht und mit Erfassungsmitteln für den Druck (5,6) eines Hydraulikfluids in mindestens einem Neigezylinder des Hubmastes sowie mit einer Steuerung (1), die aus dem erfassten Druck (5,6) eine Neigekraft und aus der Neigekraft, dem Lastgewicht und der Hubhöhe (7) einen Lastabstand (9) bestimmt,
**dadurch gekennzeichnet,**
**dass** die Steuerung (1) durch Erfassungsmittel einen Stellweg und/oder eine Stellgeschwindigkeit (8) des Neigezylinders erhält und eine Korrektur der Neigekraft durch Berücksichtigung der Reibung anhand einer Stribeck Funktion durchführt.

2. Verfahren nach Anspruch 1,
**dadurch gekennzeichnet,**
**dass** der Stellweg und/oder die Stellgeschwindigkeit (8) aus einer Drehzahl einer Hydraulikpumpe und/oder einer Ventilöffnung ermittelt werden.

3. Verfahren nach Anspruch 1 oder 2,
**dadurch gekennzeichnet,**
**dass** die Lastaufnahmevorrichtung durch eine hydraulische Hubvorrichtung, insbesondere einen Hubzylinder, angehoben wird, wobei durch Erfassungsmittel ein Hubdruck (2) in dem Hubzylinder der Steuerung (1) zugeführt wird und die Steuerung (1) aus dem Hubdruck (2) ein Lastgewicht bestimmt.

4. Verfahren nach Anspruch 3,
**dadurch gekennzeichnet,**
**dass** die Steuerung (1) eine Hubgeschwindigkeit (3) aus der Hubhöhe (7) bestimmt oder durch Erfassungsmittel eine Hubgeschwindigkeit (3) erhält und mithilfe der Hubgeschwindigkeit (3) eine Korrektur des Lastgewichtes durch Berücksichtigung der Reibung anhand einer Stribeck Funktion durchführt.

5. Verfahren nach einem der Ansprüche 1 bis 4,
**dadurch gekennzeichnet,**
**dass** die Steuerung (1) die Temperatur eines Hydraulikfluids berücksichtigt.

6. Verfahren nach einem der Ansprüche 1 bis 5,
**dadurch gekennzeichnet,**
**dass** der Lastabstand in einer Anzeigevorrichtung des Flurförderzeugs angezeigt wird.

## Claims

1. Method for measuring a load distance in an industrial truck, the load resting on a load handling device vertically movably guided on a tiltable lifting mast, in particular a load fork, having measuring means for a lifting height (7), measuring means for a load weight and having measuring means for the pressure (5, 6) of a hydraulic fluid in at least one tilting cylinder of the lifting mast, and also having a controller (1), which determines a tilting force from the detected pressure (5, 6), and a load distance (9) from the tilting force, the load weight and the lifting height (7),
**characterized in that**
the controller (1) obtains an actuating travel and/or an actuating speed (8) of the tilting cylinder through measuring means and carries out a correction to the tilting force by taking the friction into account by using a Stribeck function.

2. Method according to Claim 1,
**characterized in that**
the actuating travel and/or the actuating speed (8) are determined from a rotational speed of a hydraulic pump and/or a valve opening.

3. Method according to Claim 1 or 2,
**characterized in that**
the load handling device is lifted by a hydraulic lifting device, in particular a lifting cylinder, wherein a lifting pressure (2) in the lifting cylinder is fed to the controller (1) by measuring means, and the controller (1) determines a load weight from the lifting pressure (2).

4. Method according to Claim 3,
**characterized in that**
the controller (1) determines a lifting speed (3) from the lifting height (7) or obtains a lifting speed (3) through measuring means and, with the aid of the lifting speed (3), carries out a correction to the load weight by taking the friction into account by using a Stribeck function.

5. Method according to one of Claims 1 to 4,
**characterized in that**
the controller (1) takes the temperature of a hydraulic fluid into account.

6. Method according to one of Claims 1 to 5,
**characterized in that**
the load spacing is displayed in a display device of the industrial truck.

## Revendications

1. Procédé de mesure de la distance de charge pour un chariot de manutention, dans lequel la charge repose sur un dispositif de réception de charge guidé de manière mobile en hauteur sur un mât de levage inclinable, en particulier une fourche de levage, comportant des moyens de détection d'une hauteur de levage (7), des moyens de détection d'un poids de charge et des moyens de détection d'une pression (5, 6) d'un fluide hydraulique dans au moins un vérin d'inclinaison du mât de levage, et comportant une unité de commande (1) qui détermine, à partir de la pression (5, 6) détectée, une force d'inclinaison et, à partir de la force d'inclinaison, du poids de charge et de la hauteur de levage (7), une distance de charge (9), **caractérisé en ce que** l'unité de commande (1) obtient à l'aide du moyen de détection une course de réglage et/ou une vitesse de réglage (8) du vérin d'inclinaison et effectue une correction de la force d'inclinaison sur la base d'une fonction de Stribeck en tenant compte du frottement.

2. Procédé selon la revendication 1,
**caractérisé en ce que** la course de réglage et/ou la vitesse de réglage (8) sont déterminées à partir d'une vitesse de rotation d'une pompe hydraulique et/ou d'une ouverture de soupape.

3. Procédé selon la revendication 1 ou 2, **caractérisé en ce que** le dispositif de réception de charge est soulevé par un dispositif de levage hydraulique, en particulier un vérin de levage, dans lequel une pression de levage (2) régnant dans le vérin de levage est fournie à l'unité de commande (1) par des moyens de détection et l'unité de commande (1) détermine un poids de charge à partir de la pression de levage (2).

4. Procédé selon la revendication 3,
**caractérisé en ce que** l'unité de commande (1) détermine une vitesse de levage (3) à partir de la hauteur de levage (7) ou obtient une vitesse de levage (3) à l'aide de moyens de détection et effectue une correction du poids de charge sur la base d'une fonction de Stribeck à l'aide de la vitesse de levage (3) en tenant compte du frottement.

5. Procédé selon l'une quelconque des revendications 1 à 4,
**caractérisé en ce que** l'unité de commande (1) tient compte de la température d'un fluide hydraulique.

6. Procédé selon l'une quelconque des revendications 1 à 5,
**caractérisé en ce que** la distance de charge est affichée sur un dispositif d'affichage du chariot de manutention.
